# EUROPÄISCHE PATENTSCHRIFT

(11) **EP 1 673 519 B1**
(45) Veröffentlichungstag und Bekanntmachung des Hinweises auf die Patenterteilung: **29.08.2012**
(21) Anmeldenummer: 04786886.4
(22) Anmeldetag: 30.09.2004
(51) Int. Cl.: F01D 11/00, F01D 11/02, F16J 15/44

(54) **DICHTUNGSANORDNUNG FÜR EINE GASTURBINE**
SEALING ARRANGEMENT FOR A GAS TURBINE
DISPOSITIF D'ETANCHEITE POUR UNE TURBINE A GAZ

(30) Priorität: 17.10.2003 DE 10348290
(43) Veröffentlichungstag der Anmeldung: 28.06.2006
(73) Patentinhaber: MTU Aero Engines GmbH, 80995 München (DE)
(72) Erfinder: DE MARTINO, Marcello, 80997 München (DE)
(86) Internationale Anmeldenummer: PCT/DE2004/002174
(87) Internationale Veröffentlichungsnummer: WO 2005/040561

(56) Entgegenhaltungen:
- EP-A- 1 254 968
- EP-A- 1 347 152
- DE-A1- 19 931 765
- US-A- 4 351 532
- US-A- 5 380 155
- US-A- 5 749 701

## Beschreibung

Die Erfindung betrifft eine Dichtungsanordnung für eine Gasturbine nach dem Oberbegriff des Patentanspruchs 1.

Gasturbinen bestehen aus mehreren Baugruppen, so zum Beispiel unter anderem aus einem Lüfter (Fan), einer Brennkammer, vorzugsweise mehreren Verdichtern sowie mehreren Turbinen. Bei den vorzugsweise mehreren Turbinen handelt es sich insbesondere um eine Hochdruckturbine sowie eine Niederdruckturbine, bei den mehreren Verdichtern insbesondere um einen Hochendruckverdichter sowie Niederdruckverdichter.

In einer Turbine sowie einem Verdichter einer Gasturbine sind in axialer Richtung bzw. in Durchströmungsrichtung der Gasturbine hintereinander mehrere Leitschaufelkränze positioniert, wobei jeder Leitschaufelkranz mehrere, über den Umfang verteilt angeordnete Leitschaufeln aufweist. Zwischen jeweils zwei benachbarten Leitschaufelkränzen ist jeweils ein Laufschaufelkranz positioniert, der mehrere Laufschaufeln aufweist. Die Laufschaufeln sind einem Rotor zugeordnet und rotieren zusammen mit dem Rotor gegenüber einem feststehenden Gehäuse sowie den ebenfalls feststehend ausgebildeten Leitschaufeln der Leitschaufelkränze.

Zur Optimierung des Wirkungsgrads einer Gasturbine müssen Leckagen einerseits zwischen den rotierenden Laufschaufeln und dem feststehenden Gehäuse und andererseits zwischen den feststehenden Leitschaufeln und dem Rotor durch effektive Dichtungssysteme vermieden werden. So ist es aus dem Stand der Technik bereits bekannt, zur Abdichtung eines Spalts zwischen den radial außenliegenden Enden der Laufschaufeln und dem feststehenden Gehäuse spezielle Einlaufbeläge zu verwenden, wobei die Einlaufbeläge auf dem feststehenden Gehäuse aufgebracht sind, um ein verschleißfreies Anstreifen der radial außenliegenden Enden der rotierenden Laufschaufeln in den Einlaufbelag zu ermöglichen. Des weiteren sind aus dem Stand der Technik Dichtungsanordnungen bekannt, die der Abdichtung eines Spalts zwischen den radial innenliegenden Enden der feststehenden Leitschaufeln und dem Rotor der Gasturbine dienen, wobei diese Dichtungsanordnungen derart ausgestaltet sind, dass der Rotor mindestens zwei in Umfangsrichtung des Rotors verlaufende, mit axialem Abstand zueinander positionierte Dichtungsvorsprünge aufweist, die mit Einlaufbelägen zusammenwirken, die den radial innenliegenden Enden der feststehenden Leitschaufeln zugeordnet sind.

Eine Dichtungsanordnung nach dem Stand der Technik ist aus dem Dokument EP 1347152 A bekannt.

Die hier vorliegende Erfindung betrifft eine Dichtungsanordnung zur Abdichtung des Spalts zwischen radial innenliegenden Enden der Leitschaufeln eines Leitschaufelkranzes und einem Rotor der Gasturbine.

Hiervon ausgehend liegt der vorliegenden Erfindung das Problem zu Grunde, eine neuartige Dichtungsanordnung für eine Gasturbine zu schaffen.

Dieses Problem wird dadurch gelöst, dass die eingangs genannte Dichtungsanordnung durch die Merkmale des kennzeichnenden Teils des Patentanspruchs 1 weitergebildet ist. Erfindungsgemäß sind die Dichtungsvorsprünge in axialer Richtung zu einer Seite höheren Drucks hin geneigt bzw. schräggestellt, wobei in einem von den mindestens zwei Dichtungsvorsprüngen und den entsprechenden Einlaufbelägen begrenzten Raum mindestens eine Rezirkulationsstruktur angeordnet ist, und wobei die oder jede Rezirkulationsstruktur auf die Seite höheren Drucks hin ausgerichtet ist.

Erfindungsgemäß sind die Einlaufbeläge als Wabenstrukturen ausgebildet.

Nach einer vorteilhaften Weiterbildung der Erfindung sind die Dichtungsvorsprünge als Dichtfins ausgebildet.

Vorzugsweise weisen die mit einem Leitschaufelkranz zusammenwirkenden Dichtungsvorsprünge und die entsprechenden Einlaufbeläge des Leitschaufelkranzes unterschiedliche Radien auf, wobei Außenradien der Dichtungsvorsprünge sowie Innenradien der Einlaufbeläge in Richtung auf die Seite höheren Drucks hin zunehmen bzw. größer werden.

Bevorzugte Weiterbildungen der Erfindung ergeben sich aus den abhängigen Unteransprüchen und der nachfolgenden Beschreibung.

Ausführungsbeispiele der Erfindung werden, ohne hierauf beschränkt zu sein, an Hand der Zeichnung näher erläutert. In der Zeichnung zeigt:
- Fig. 1:: einen Teillängsschnitt durch einen Verdichter in Axialbauweise im Bereich eines Leitschaufelkranzes zur Verdeutlichung der erfindungsgemäßen Dichtungsanordnung.

Nachfolgend wird die hier vorliegende Erfindung unter Bezugnahme auf Fig. 1 in größerem Detail beschrieben.

Fig. 1 zeigt einen schematisierten Querschnitt durch einen Verdichter 10 einer Gasturbine mit einem feststehenden Gehäuse 11 und einem gegenüber dem feststehenden Gehäuse 11 rotierenden Rotor 12, wobei das feststehende Gehäuse 11 sowie der Rotor 12 einen Hauptströmungskanal 13 begrenzen. Die Durchströmungsrichtung des Hauptströmungskanals 13 ist in Fig. 1 durch einen Pfeil 14 visualisiert.

Im Hauptströmungskanal 13 sind in axialer Richtung bzw. in Durchströmungsrichtung hintereinander mehrere feststehende Leitschaufelkränze 15 angeordnet, wobei Fig. 1 lediglich einen derartigen Leitschaufelkranz 15 zeigt. Jeder Leitschaufelkranz 15 wird durch mehrere Leitschaufeln 16 gebildet, die an einer axialen Position des Verdichters 10 in Umfangsrichtung desselben um den Rotor 12 herum angeordnet sind. Die feststehenden Leitschaufeln 16 sind mit einem radial außenliegenden Ende 17 in das Gehäuse 11 integriert. Zwischen einem dem radial außenliegenden Ende 17 gegenüberliegenden, radial innenliegenden Ende 18 der Leitschaufeln 16 und dem Rotor 12 ist ein Spalt 19 ausgebildet.

Zwischen zwei benachbarten, feststehenden Leitschaufelkränzen 15 ist jeweils ein Laufschaufelkranz angeordnet. Fig. 1 zeigt einen derartigen Laufschaufelkranz 20, der aus mehreren Laufschaufeln 21 gebildet ist, die mit einem radial innenliegenden Ende 22 am Rotor 12 befestigt sind. Zwischen einem radial außenliegenden Ende 23 der Laufschaufeln 21 und dem Gehäuse 11 des Verdichters 10 ist wiederum ein Spalt ausgebildet. Zur Abdichtung dieses radialen Spalts zwischen den radial außenliegenden Enden 23 der rotierenden Laufschaufeln 20 und dem feststehenden Gehäuse 11 ist dem Gehäuse 11 ein sogenannter Einlaufbelag 24 zugeordnet, der ein verschleißarmes Anstreifen der radial außenliegenden Enden 23 der Laufschaufeln 21 in das Gehäuse 11 des Verdichters 10 ermöglicht.

Die hier vorliegende Erfindung betrifft eine Dichtungsanordnung zur Abdichtung des Spalts 19 zwischen den radial innenliegenden Enden 18 der feststehenden Leitschaufeln 16 eines Leitschaufelkranzes 15 und dem Rotor 12 des Verdichters 10. Im gezeigten, bevorzugten Ausführungsbeispiel gemäß Fig. 1 umfasst diese Dichtungsanordnung zwei dem Rotor 12 zugeordnete Dichtungsvorsprünge 25 und 26. Es können auch mehr als zwei Dichtungsvorsprünge vorhanden sein. Die Dichtungsvorsprünge 25 und 26 sind als sogenannte Dichtfins ausgebildet und in axialer Richtung des Verdichters 10 voneinander beabstandet. Die Dichtungsvorsprünge 25 und 26 · erstrecken sich über den gesamten Umfang des Rotors 12, sind also in Umfangsrichtung geschlossen. Die Dichtungsvorsprünge 25 und 26 wirken mit Einlaufbelägen 27 und 28 zusammen. Die Einlaufbeläge 27 und 28 sind den radial innenliegenden Enden 18 der feststehenden Leitschaufeln 16 zugeordnet, nämlich in die als Plattform ausgebildeten, radial innenliegenden Enden 18 der Leitschaufeln 16 integriert. Die Einlaufbeläge 27 und 28 sind demnach feststehend ausgebildet und die Dichtungsvorsprünge 25 und 26 rotieren zusammen mit dem Rotor 12 gegenüber den feststehenden Einlaufbelägen 27 und 28. Die Einlaufbeläge 27 und 28 sind vorzugsweise als Wabendichtungen ausgeführt, wobei Waben dieser Wabenstrukturen in Richtung auf die Dichtungsvorsprünge 25 und 26 offen ausgeführt sind.

Bei dem in Fig. 1 dargestellten Verdichter 10 einer Gasturbine nimmt in Durchströmungsrichtung (Pfeil 14) der Gasdruck innerhalb des Verdichters zu. Im Sinne der hier vorliegenden Erfindung sind die Dichtungsvorsprünge 25 und 26, die - wie bereits erwähnt - als Dichtfins ausgebildet sind, in axialer Richtung zu einer Seite höheren Gasdrucks hin geneigt bzw. schräggestellt. Dies kann Fig. 1 entnommen werden. So zeigt Fig. 1, dass die Durchströmungsrichtung des Hauptströmungskanals 13 des Verdichters 10 von links nach rechts verläuft, also ein Gasdruck auf der rechten Seite der Leitschaufeln 16 höher ist als auf der linken Seite derselben. Die Dichtungsvorsprünge 25 und 26 sind mit ihren Spitzen zur rechten Seite hin, also zu der Seite höheren Gasdrucks hin, geneigt. Hierdurch wird die Dichtwirkung der Dichtungsvorsprünge 25 und 26 optimiert.

Weiterhin ist erfindungsgemäß in einem von den Dichtungsvorsprüngen 25 und 26 sowie den korrespondierenden Einlaufbelägen 27 und 28 begrenzten Raum 29 eine Rezirkulationsstruktur 30 angeordnet. Die Rezirkulationsstruktur 30 ist dabei in das radial innenliegende Ende 18 der Leitschaufeln 16 des Leitschaufelkränzes 15 integriert, wobei die radial innenliegenden Enden 18 als Plattform der Leitschaufeln 16 ausgeführt sind. Die Einlaufbeläge 27 und 28, die ebenfalls dem radial innenliegenden Ende 18 der Leitschaufeln 16 zugeordnet sind, sind gemäß Fig. 1 zu beiden Seiten der Rezirkulationsstruktur 30 angeordnet. Es liegt im Sinne der hier vorliegenden Erfindung, dass die Rezirkulationsstruktur 30 ebenso wie die Dichtungsvorsprünge 25 und 26 auf die Seite höheren Gasdrucks hin ausgerichtet ist. Durch die Integration einer derart ausgebildeten Rezirkulationsstruktur 30 in die Dichtungsanordnung aus Dichtungsvorsprüngen 25 und 26 sowie korrespondierenden Einlaufbelägen 27 und 28 wird die Dichtwirkung nochmals optimiert.

Wie Fig. 1 entnommen werden kann, verfügen die beiden Dichtungsvorsprünge 25 und 26 sowie die beiden mit den Dichtungsvorsprüngen 25 und 26 zusammenwirkenden Einlaufbeläge 27 und 28 über abgestufte Radien. Der in Strömungsrichtung (Pfeil 14) stromabwärts liegende Dichtungsvorsprung 26, der bei einem Verdichter demnach auf der Seite höheren Gasdrucks angeordnet ist wie der stromaufwärts liegende Dichtungsvorsprung 25, verfügt über einen gegenüber dem stromaufwärts liegenden Dichtungsvorsprung 25 vergrößerten Außenradius. Demzufolge verfügt auch der mit dem stromabwärts liegenden Dichtungsvorsprung 26 zusammenwirkende Einlaufbelag 28 über einen größeren Innendurchmesser als der mit dem stromaufwärts liegenden Dichtungsvorsprung 25 zusammenwirkende Einlaufbelag 27. Die Rezirkulationsstruktur 30 ragt über den stromabwärts angeordneten Einlaufbelag 28 radial hervor.

Obwohl, wie bereits erwähnt, in der schematisierten Darstellung gemäß Fig. 1 lediglich ein Leitschaufelkranz 15 gezeigt ist, sind in dem Verdichter 10 in axialer Richtung mehrere derartige Leitschaufelkränze hintereinander positioniert. Im Bereich jedes Leitschaufelkranzes kann dabei eine wie oben beschriebene Dichtungsanordnung zur Abdichtung des radialen Spalts 19 zwischen den radial innenliegenden Enden 18 der feststehenden Leitschaufeln und dem Rotor 12 angeordnet sein.

Die hier vorliegende Erfindung findet bevorzugt Verwendung zur Reduzierung der Leckage in den sogenannten Statorwell-Cavities von Hochdruckverdichtern eines Flugtriebwerks. Obwohl die Verwendung bei Hochdruckverdichtern in Flugtriebwerken bevorzugt ist, kann die erfindungsgemäße Dichtungsanordnung auch in den Turbinen von Flugtriebwerken oder auch in stationären Gasturbinen Verwendung finden.

## Patentansprüche

1. Dichtungsanordnung für eine Gasturbine, insbesondere für einen Verdichter eines Flugtriebwerks, zur Abdichtung eines Spalts (19) zwischen radial innenliegenden Enden (18) von Leitschaufeln (16) eines Leitschaufelkranzes (15) und einem Rotor (12), wobei der Rotor (12) mindestens zwei in Umfangsrichtung des Rotors (12) verlaufende, mit axialem Abstand zueinander positionierte Dichtungsvorsprünge (25, 26) aufweist, die in Kombination mit den radial innenliegenden Enden (18) der Leitschaufeln (16) zugeordneten, als Wabenstrukturen ausgebildeten Einlaufbelägen (27, 28) eine Abdichtung des Spalts (19) bewirken, und wobei die Dichtungsvorsprünge (25, 26) in axialer Richtung zu einer Seite höheren Drucks hin geneigt bzw. schräggestellt sind, wobei die Dichtungsanordnung die mindestens zwei Dichtungsvorsprünge, die Einlaufbeläge sowie einen davon begrenzten Raum beinhaltet **dadurch gekennzeichnet, dass** in dem von den mindestens zwei Dichtungsvorsprüngen (25, 26) und den als Wabenstrukturen ausgebildeten Einlaufbelägen (27, 28) begrenzten Raum (29) mindestens eine Rezirkulationsstruktur (30) angeordnet und zur Seite höheren Drucks hin ausgerichtet ist.

2. Dichtungsanordnung nach Anspruch 1, **dadurch gekennzeichnet, dass** die oder jede Rezirkulationsstruktur (30) in eine radial innenliegende Plattform der Leitschaufeln (16) des Leitschaufelkranzes (15) integriert ist.

3. Dichtungsanordnung nach Anspruch 1 oder 2, **dadurch gekennzeichnet, dass** die Dichtungsvorsprünge (25, 26) als Dichtfins ausgebildet sind.

4. Dichtungsanordnung nach einem der Ansprüche 1 bis 3, **dadurch gekennzeichnet, dass** Waben der Wabenstrukturen in Richtung auf die Dichtungsvorsprünge (25, 26) offen ausgebildet sind.

5. Dichtungsanordnung nach einem der Ansprüche 1 bis 4, **dadurch gekennzeichnet, dass** die mit einem Leitschaufelkranz zusammenwirkenden Dichtungsvorsprünge (25, 26) und die entsprechenden Einlaufbeläge (27, 28) des Leitschaufelkranzes (15) unterschiedliche Radien aufweisen, wobei Außenradien der Dichtungsvorsprünge (25, 26) sowie Innenradien der Einlaufbeläge (27, 28) in Richtung auf die Seite höheren Drucks hin zunehmen bzw. größer werden.

6. Turboverdichter in Axialbauweise und/oder Diagonalbauweise und/oder Radialbauweise, mit einer Dichtungsanordnung nach einem der Ansprüche 1 bis 5.

7. Flugtriebwerk, mit einem Turboverdichter nach Anspruch 6.

8. Stationäre Gasturbine, mit einem Turboverdichter nach Anspruch 6.

## Claims

1. A sealing arrangement for a gas turbine, in particular for a compressor of an aircraft engine, for sealing a gap (19) between radially internal ends (18) of guide vanes (16) of a guide-vane ring (15) and a rotor (12), wherein the rotor (12) has at least two sealing projections (25, 26) that extend in the circumferential direction of the rotor (12), are positioned with axial spacing with respect to each other and in combination with run-in coatings (27, 28) associated with the radially internal ends (18) of the guide vanes (16) and formed as honeycomb structures effect a seal of the gap (19), and wherein the sealing projections (25, 26) are inclined or tilted in the axial direction towards a side of higher pressure, wherein the sealing arrangement comprises the at least two sealing projections, the run-in coatings and also a space delimited thereby, **characterised in that** arranged in the space (29) that is delimited by the at least two sealing projections (25, 26) and the run-in coatings (27, 28) formed as honeycomb structures there is at least one recirculation structure (30) oriented towards the side of higher pressure.

2. A sealing arrangement according to claim 1, **characterised in that** the or each recirculation structure (30) is integrated into a radially internal platform of the guide vanes (16) of the guide-vane ring (15).

3. A sealing arrangement according to claim 1 or 2, **characterised in that** the sealing projections (25, 26) are formed as sealing fins.

4. A sealing arrangement according to one of claims 1 to 3, **characterised in that** honeycombs of the honeycomb structures are formed so as to be open in the direction of the sealing projections (25, 26).

5. A sealing arrangement according to one of claims 1 to 4, **characterised in that** the sealing projections (25, 26) cooperating with a guide-vane ring and the corresponding run-in coatings (27, 28) of the guide-vane ring (15) have different radii, wherein outer radii of the sealing projections (25, 26) and also inner radii of the run-in coatings (27, 28) increase or become greater in the direction towards the side of higher pressure.

6. A turbo-compressor in axial construction and/or diagonal construction and/or radial construction, having a sealing arrangement according to one of claims 1 to 5.

7. An aircraft engine having a turbo-compressor according to claim 6.

8. A stationary gas turbine having a turbo-compressor according to claim 6.

## Revendications

1. Dispositif d'étanchéité pour une turbine à gaz, en particulier pour un compresseur d'un turboréacteur, permettant d'assurer l'étanchéité d'un interstice (19) entre des extrémités (18) radialement intérieures d'aubes directrices (16) d'une couronne d'aubes directrices (15) et un rotor (12), dans lequel le rotor (12) présente au moins deux saillies d'étanchéité (25, 26) s'étendant dans le sens périphérique du rotor (12), positionnées à une distance axiale l'une de l'autre qui entraînent, en combinaison avec les revêtements d'entrée (27, 28) réalisés sous forme de structures en nid d'abeille affectés aux extrémités (18) radialement intérieures des aubes directrices (16), une étanchéification de l'interstice (19), et dans lequel les saillies d'étanchéité (25, 26) sont inclinées ou disposées en oblique dans le sens axial vers un côté de pression supérieure, dans lequel le dispositif d'étanchéité comporte les au moins deux saillies d'étanchéité, les revêtements d'entrée ainsi qu'un espace qui en est délimité, **caractérisé en ce qu'**au moins une structure de recirculation (30) est disposée dans l'espace (29) délimité par les au moins deux saillies d'étanchéité (25, 26) et les revêtements d'entrée (27, 28) réalisés sous forme de structures en nid d'abeille, et dirigée vers le côté de pression supérieure.

2. Dispositif d'étanchéité selon la revendication 1, **caractérisé en ce que** la ou chaque structure de recirculation (30) est intégrée dans un plateau radialement intérieur des aubes directrices (16) de la couronne d'aubes directrices (15).

3. Dispositif d'étanchéité selon la revendication 1 ou 2, **caractérisé en ce que** les saillies d'étanchéité (25, 26) sont réalisées sous forme d'ailettes d'étanchéité.

4. Dispositif d'étanchéité selon l'une quelconque des revendications 1 à 3, **caractérisé en ce que** les nids d'abeille des structures en nid d'abeille sont ouverts en direction des saillies d'étanchéité (25, 26).

5. Dispositif d'étanchéité selon l'une quelconque des revendications 1 à 4, **caractérisé en ce que** les saillies d'étanchéité (25, 26) coopérant avec une couronne d'ailes directrices et les revêtements d'entrée (27, 28) correspondants de la couronne d'ailes directrices (15) sont de rayons différents, dans lequel les rayons extérieurs des saillies d'étanchéité (25, 26) ainsi que les rayons intérieurs des revêtements d'entrée (27, 28) augmentent ou sont croissants en direction du côté de pression supérieure.

6. Turbocompresseur de type axial et/ou de type diagonal et/ou de type radial, avec un dispositif d'étanchéité selon l'une quelconque des revendications 1 à 5.

7. Turboréacteur, avec un turbocompresseur selon la revendication 6.

8. Turbine à gaz stationnaire, avec un turbocompresseur selon la revendication 6.
